# EUROPÄISCHE PATENTANMELDUNG

(11) **EP 0 104 415 A1**
(43) Veröffentlichungstag der Anmeldung: **04.04.1984**
(21) Anmeldenummer: 83108206.0
(22) Anmeldetag: 19.08.1983
(51) Int. Cl.: D01H 1/16, D01H 1/12

(54) **Düsenspinnmaschine**

(30) Priorität: 27.08.1982 CH 5102/82
(71) Anmelder: MASCHINENFABRIK RIETER AG, CH-8406 Winterthur (CH)
(72) Erfinder: Briner, Emil, CH-8406 Winterthur (CH); Stalder, Herbert, CH-8483 Kollbrunn (CH)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

(57) **Zusammenfassung**

Eine Düsenspinnmaschine bestehend aus zumindest einer und bevorzugt mehreren Düsenspinnstationen, wobei jede Düsenspinnstation zur Aufnahme einer Spinnkanne 16 ausgebildet ist und ein Streckwerk 3 zur Übernahme und zum Verstrecken eines aus der Spinnkanne 16 entnommenen Faserbandes 17, eine dem Streckwerk 3 in Arbeitsrichtung nahgeschaltete Düsenspinneinheit 4 zur Erzeugung eines gesponnenen Garnes und einer Aufspuleinheit 5 für das gesponnene Garn aufweist. Diese Düsenspinnmaschine zeichnet sich dadurch aus, daß für jede Düsenspinnstation sich die Spinnkanne 16, das Streckwerk 3, die Düsenspinneinheit 4 und die Aufspuleinheit 5 auf der Bedienungsseite der Düsenspinnmaschine befinden, und daß die Spinnkanne 16 unterhalb und die Aufspuleinheit 5 oberhalb des Streckwerkes 3 und der Düsenspinneinheit 4 angeordnet sind. Diese Anordnung ermöglicht den Bau einer doppelseitigen Düsenspinnmaschine und bietet sowohl Platzersparnis als auch guten Bedienungskomfort. Das Streckwerk 3 und die Spinneinheit 4 können in einer horizontalen Lage (mit strichtpunktierten Linien angedeutet), einer vertikalen Lage (mit ausgezogenen Linien gezeigt) oder in einer schräg nach oben verlaufenden Zwischenlage vorgesehen werden.

## Beschreibung

Die Erfindung betrifft eine Düsenspinnmaschine bestehend aus zumindest einer und bevorzugt mehreren Düsenspinnstationen, wobei jede Düsenspinnstation zur Aufnahme einer Spinnkanne ausgebildet ist und ein Streckwerk zur Übernahme und zum Verstrecken eines aus der Spinnkanne entnommenen Faserbandes, eine dem Streckwerk in Arbeitsrichtung gesehen nachgeschaltete Düsenspinneinheit zur Erzeugung eines gesponnenen Garnes und eine Aufspuleinheit für das gesponnene Garn aufweist.

Bekanntlich besteht einer der Vorteile des sogenannten Düsenspinnens darin, daß Bänder direkt zu Garn versponnen werden können. Bänder werden jedoch in Kannen geliefert, was bedingt, daß im Baukonzept der Düsenspinnmaschine die Kannenvorlage miteingeschlossen ist.

Die bisher auf den Markt gebrachten Düsenspinnmaschinen sind so ausgelegt, daß die Kannenvorlage auf der Rückseite und die Spinreinheiten auf der Vorder- oder Bedienungsseite der Düsenspinnmaschine angeordnet sind.Das von einer Spinnkanne entnommene Faserband wird über die Maschine einem der eigentlichen Spinneinheit vorgeschalteten Streckwerk zugeführt. Die nach dem Streckwerk angeordnete Spinneinheit gibt das fertige Garn an eine darunter vorgesehene Aufwindeeinheit ab.

Der wesentliche Nachteil dieses Baukonzepts liegt darin, daß die Düsenspinnmaschinen einen relativ großen Platzbedarf pro produziertem Einheitsgarngewicht aufweisen. Dieser Nachteil fällt bei der Produktion feiner Garne,wie sie von Düsenspinnmaschinen erzeugt werden,besonders stark ins Gewicht, da der spezifische Platzbedarf bei feinen Garnen generell hoch liegt.

Ein weiterer Nachteil besteht darin, daß die Aufwindevorrichtung bedienungs- und wartungsungünstig angeordnet ist.

Der Erfindung liegt daher die Aufgabe zugrunde,eine Düsenspinnmaschine der eingangs genannten Art so auszulegen, daß bei gleichem Platzangebot mehr Garn bei bedienungsgünstigeren Bedingungen produziert werden kann bzw. daß bei der Produktion von gleichen Garnmengen der Platzbedarf und der Bedienungsaufwand gesenkt werden.

Diese Aufgabe wird erfindungsgemäß dadurch gelöst, daß für jede Düsenspinnstation sich die Spinnkanne, das Streckwerk, die Düsenspinneinheit und die Aufspuleinheit auf der Bedienungsseite der Düsenspinnmaschine befinden, und daß die Spinnkanne unterhalb und die Aufspuleinheit oberhalb des Streckwerkes und der Düsenspinneinheit angeordnet sind. Auf diese Weise wird die Anordnung der Kannenvorlage auf die Rückseite der Düsenspinnmaschine vermieden und die Aufspuleinheit höher gelegt, so daß der Platzbedarf insgesamt gesenkt und der Bedienungskomfort weitgehend verbessert wird, und auch weil die bisherige tiefe Anordnung der Aufwirrlevorrichtung vermieden wird.

Das Streckwerk und die Spinneinheit können im wesentlichen in einer horizontalen oder senkrechten Lage oder in einer schräg nach oben gerichteten Zwischenlage angeordnet werden. Hierdurch braucht das Faserband keine weiten Strecken von der Kanne bis zum Streckwerk auf besonderen Führungen zurückzulegen.

Durch die Anordnung der Aufwindeeinheiten an oberster Stelle ist es möglich, die Spule auf dem Maschinenoberteil abzugeben und bei entsprechend vorgesehenem Transport in dieser Höhe wegzubefördern. Es wird daher, gemäß einer bevorzugten Ausführung der Erfindung bei einer Düsenspinnmaschine, die aus einer Mehrzahl von in einer Reihe angeordneten Düsenspinnstationen besteht, vorgesehen, daß eine Fördereinrichtung zum Weitertransport der fertigen Spulen bzw. zur Lieferung der leeren Spulenhülsen sich über die gesamte Länge der Düsenspinnmaschine neben den Aufspuleinheiten erstreckt. Bei dieser Anordnung wird die Fördereinrichtung auf der von der Bedienungsseite abgewandten Seite der Aufspuleinheiten angeordnet. Einer der besonderen Vorteile der Erfindung liegt darin, daß die Möglichkeit geschaffen wird,eine zweiseitige Maschine zu bauen. Eine besonders bevorzugte Ausführung der Erfindung zeichnet sich daher dadurch aus, daß eine Mehrzahl von Düsenspinnstationen in zwei parallelen Reihen mit ihren Rückseiten gegeneinander angeordnet sind, wobei die Düsenspinnmaschine von beiden Seiten zu bedienen ist.)

Bei Anordnungen mit zwei Reihen von Düsenspinnstationen wird zweckmäßig eine Fördereinrichtung zum Weitertransport der fertigen Spulen bzw. zur Lieferung der leeren Spinnhülsen vorgesehen und oberhalb der Düsenspinnmaschine über die Länge derselben zwischen den Aufspuleinheiten angeordnet.

Die Erfindung wird nachfolgend anhand von Ausführungsbeispiele darstellenden Zeichnungen näher erläutert; es zeigen:
Fig. 1 eine schematische Darstellung zweier Varianten einer Düsenspinnmaschine gemäß der Erfindung, wobei die wesentlichen Elemente im Querschnitt dargestellt sind,
Fig. 2 eine dritte Variante der Düsenspinnmaschine gemäß Fig. 1,
Fig. 3 ein Detail einer abgewandelten Ausführung der Variante gemäß Fig. 2.

Die Düsenspinnmaschine der Fig. 1 weist einen Maschinenrahmen 2(mit strichpunktierter Linie angedeutet), ein Streckwerk 3,eine Düsenspinneinheit 4 und eine Aufspuleinheit 5 auf.

Das Streckwerk 3, die Düsenspinneinheit 4 und die Aufspuleinheit 5 sind für sich bekannt. Das Streckwerk 3 umfaßt ein Eingangswalzenpaar 6 sowie ein Ausgangswalzenpaar 7. Die Düsenspinneinheit 4 umfaßt einen Drallgeber 8 sowie ein Abgangswalzenpaar 9. Die Aufspuleinheit 5 schließt ein Umlenkelement 10, eine Fadenchangierung 11, eine Antriebswalze 12 sowie eine Spule 13 ein, wobei letztere an einem Spulenhalter 14 drehbar gelagert ist.

Unterhalb des Eingangswalzenpaares 6 ist eine auf der Bodenfläche 15 stehende Faserband- oder Spinnkanne 16 gezeigt, aus welcher das zu verstreckende und zu verspinnende Faserband 17 entnommen und dem Eingangswalzenpaar 6 zugeführt wird. Das vom Abgangswalzenpaar 9 abgegebene fertige Garn wird in der Aufspuleinheit 5 aufgespult.

Die Spinnkanne 16, das Streckwerk 3, die Düsenspinneinheit 4 und die Aufspuleinheit 5 bilden zusammen eine _{D}üsenspinn- station. Normalerweise werden mehrere solche Düsenspinnstationen hintereinander in einer Reihe angeordnet. Durch diese, in dieser Beschreibung als "Aufwärtsspinnen" bezeichnete Anordnung, in welche sich die Faserbandkanne 16 unterhalb und die Aufspuleinheit oberhalb des Streckwerkes 3 und der Spinneinheit 4 befindet, kann auf dem Oberteil des Maschinenrahmens 2 ein Förderband 19 vorgesehen sein, auf welches die fertigen Spulen für den Weitertransport abgegeben werden.

Aus den Fig. 1 und 2 ist ersichtlich, daß sämtliche zu bedienenden Einheiten, d.h. von der Kanne 16 bis zur Aufspuleinheit 5,auf der gleichen Maschinenseite, nachfolgend die Bedienungsseite genannt, vorgesehen sind.

Je nach weiterer Auslegung der Gesamtanlage, d.h. ob die Bedienung rein manuell oder mit mechanischen Hilfsmitteln, wie z.B. wandernden Fadenansetz-Spulenwechsel-Automaten (sogenannten Wanderdoffern) durchgeführt werden soll, oder aus anderen Dispositionsgründen, können das Streckwerk 3 und die Düsenspinneinheit 4 in horizontaler Lage (in Fig. 1 mit strichtpunktierten Linien angedeutet), vertikaler Lage (in Fig. 1 mit ausgezogenen Linien dargestellt) oder einer schräg nach oben gerichteten Zwischenlage (Fig. 2) vorgesehen werden. Aus spinntechnischen Gründen sind in der Regel das Streckwerk 3 und die Spinneinheit 4 fluchtend (wie in den Fig. 1 und 2 gezeigt) angeordnet. Diese Anordnung ist jedoch für die Durchführung des Erfindungsgedankens nicht zwingend.

In Fig. 2 hat infolge der in dieser Figur gezeigten geneigten Anordnung des Streckwerkes 3 und der Spinneinheit 4 die Spinnmaschine 1 einen entsprechenden Maschinenrahmen 2' .

Die geneigte Anordnung bietet, im Vergleich zur vertikalen oder horizontalen Anordnung den Vorteil, daß die Bedienbarkeit in bezug auf den manuellen Spulenwechsel im Oberteil der Maschine, wie auch in bezug auf das Einführen des Garnes in das Streckwerk und in die Spinneinheit optimiert werden kann. Ein diesbezüglich optimaler Neigungsbereich liegt je nach Länge des Streckwerkes und der Düsenspinneinheit zwischen 25 und 45⁰, wobei die Neigung durch einen von der Bodenfläche 15 und einer in Fig. 3 mit einer strichpunktierten Linie 20 dargestellten gedachten Verbindungsgeraden eingeschlossenen Winkel (nicht dargestellt) bestimmt wird. Die Linie 20 verbindet die Klemmlinie der Eingangswalzen 6 mit der Klemmlinie der Abgangswalzen 9. Diese Verbindungsgerade bzw. Linie 20 liegt in einer gedachten, zur Bodenfläche 15 senkrechten Ebene.

Mit Fig. 3 wird im weiteren gezeigt, daß nicht nur, wie in den Fig. 1 und 2 gezeigt, Streckwerke mit einem gestreckten sondern auch mit einem geknickten Garnverlauf erfindungsgemäß zur Anwendung gelangen können. Das Streckwerk mit geknicktem Garnverlauf ist mit 3' bezeichnet.

Aus den Fig. 1 und 2 ist im weiteren erkennbar, daß die erfindungsgemäße Anordnung an einer einseitigen oder an einer doppelseitigen Düsenspinnmaschine anwendbar ist. Bei der letzteren kann die erfindungsgemäße Anordnung um 180° gedreht auf der gegenüberliegenden Maschinenseite vorgesehen werden.

Bei allen Ausführungen stehen die Faserbandkannen 16 bevorzugt auf dem Bedienungsboden 15.

## Patentansprüche

1. Düsenspinnmaschine bestehend aus zumindest einer und bevorzugt mehrerer Düsenspinnstationen, wobei jede Düsenspinnstation zur Aufnahme einer Spinnkanne (16) ausgebildet ist und ein Streckwerk (3) zur Übernahme und zum Verstrecken eines aus der Spinnkanne (16) entnommenen Faserbandes (17), eine dem Streckwerk (3)in Arbeitsrichtung nachgeschaltete Düsenspinneinheit (4) zur Erzeugung eines gesponnenen Garnes und eine Aufspuleinheit (5) für das gesponnene Garn aufweist, dadurch gekennzeichnet , daß für jede Düsenspinnstation sich die Spinnkanne (16), das Streckwerk (3), die Düsenspinneinheit (4) und die Aufspuleinheit (5) auf der Bedienungsseite der Düsenspinnmaschine befinden, und daß die Spinnkanne (16) unterhalb und die Aufspuleinheit (5) oberhalb des Streckwerkes (3) und der Düsenspinneinheit (4) angeordnet sind.

2. Düsenspinnmaschine nach Anspruch 1, dadurch gekennzeichnet, daß das Streckwerk (3) und die Spinneinheit (4) im wesentlichen in einer horizontalen oder senkrechten Lage (Fig. 1) oder in einer nach oben gerichteten Lage dazwischen (Fig. 2) angeordnet sind.

3. Düsenspinnmaschine nach einem der vorhergehenden Ansprüche, die aus einer Mehrzahl von in einer Reihe angeordneten Düsenspinnstationen besteht, dadurch gekennzeichnet, daß eine Fördereinrichtung (19) zum Weitertransport der fertigen Spulen bzw. zur Lieferung der leeren Spulenhülsen sich über die gesamte Länge der Düsenspinnmaschine neben den Aufspuleinheiten erstreckt.

4. Düsenspinnmaschine nach Anspruch 3, dadurch gekennzeichnet, daß die Fördereinrichtung auf der von der Bedienungsseite abgewandten Seite der Aufspuleinheiten angeordnet ist.

5. Düsenspinnmaschine nach einem der Ansprüche 1 und 2, dadurch gekennzeichnet, daß eine Mehrzahl von Düsenspinnstationen in zwei parallelen Reihen mit ihren Rückseiten gegeneinander angeordent sind, wobei die Düsenspinnmaschine von beiden Seiten zu bedienen ist.

6. Düsenspinnmaschine nach Anspruch 5, dadurch gekennzeichnet, daß eine Fördereinrichtung zum Weitertransport der fertigen Spulen bzw. zur Lieferung der leeren Spulenhülsen vorgesehen ist, und oberhalb der Düsenspinnmaschine über die Länge derselben zwischen den Aufspuleinheiten angeordnet ist.
